# EUROPÄISCHE PATENTSCHRIFT

(11) **EP 2 612 090 B1**
(45) Veröffentlichungstag und Bekanntmachung des Hinweises auf die Patenterteilung: **13.03.2019**
(21) Anmeldenummer: 11745537.8
(22) Anmeldetag: 15.08.2011
(51) Int. Cl.: F25D 23/06, F25D 23/00

(54) **KÄLTEGERÄT**
REFRIGERATION DEVICE
APPAREIL DE FROID

(30) Priorität: 31.08.2010 DE 102010040073
(43) Veröffentlichungstag der Anmeldung: 10.07.2013
(73) Patentinhaber: BSH Hausgeräte GmbH, 81739 München (DE)
(72) Erfinder: CIESLIK, Detlef, 89537 Giengen (DE); FAUSER, Christoph, 89275 Elchingen (DE); HEIN, Christian, 89522 Heidenheim (DE); PFLOMM, Berthold, 89077 Ulm (DE)
(86) Internationale Anmeldenummer: PCT/EP2011/064019
(87) Internationale Veröffentlichungsnummer: WO 2012/028447

(56) Entgegenhaltungen:
- EP-A2- 0 524 451
- DE-U1- 20 005 803

## Beschreibung

Die vorliegende Erfindung betrifft das Gebiet der Kältegeräte.

Zur Kälteerzeugung in Kältegeräten können Kompressionskältemaschinen eingesetzt werden, bei der zur Kälteerzeugung ein Wechsel des Aggregatszustandes des Kältemittels von flüssig zu gasförmig genutzt wird. Das Kältemittel wird in einem Kältemittelkreislauf bewegt und durch einen Kompressor komprimiert, d.h. verdichtet. Das verdichtete Kältemittel wird einem Wärmetauscher, insbesondere einem Verflüssiger, zugeführt und verflüssigt dort unter Wärmeabgabe. Das verflüssigte Kältemittel wird zur Druckänderung unter Verwendung einer Drossel, beispielsweise eines Expansionsventils, entspannt und einem weiteren Wärmetauscher, insbesondere einem Verdampfer, zugeführt. Im Verdampfer verdampft das Kältemittel unter Wärmeaufnahme bei einer niedrigen Temperatur und wird daraufhin dem Kompressor zugeführt. Der Wärmetauscher wird zudem oft mit einem Luftstrom beaufschlagt, welcher beispielsweise mittels eines Ventilators erzeugt wird.

Aus der DE 199 52 330 A1 ist ein Laborkühl- und/oder-wärmeschrank mit einem Innenraum und einem diesen mehrseitig umschließenden Luft-Zirkulationsraum bekannt. In dem Luft-Zirkulationsraum ist zumindest eine Heiz- und/oder Kühleinrichtung entfernbar angeordnet.

Aus der US 2,267,432 A ist ein Kühlelement für einen Kühlschrank bekannt. Das Kühlelement ist mit Hilfe einer Tür von dem restlichen Innenraum des Kühlschranks abgetrennt.

Die Offenlegungsschrift EP 05 24 451 A2 zeigt ein Kältegerät mit einer Kunststoffwand, die eine Ausformung aufweist. In die Ausformung ist ein Klemmstück reibschlüssig eingesetzt, um ein Bauelement an die Kunststoffwand zu klemmen.

Ein Kältegerät nach dem Oberbegriff des Anspruchs 1 ist aus die Gebrauchsmusterschrift DE 20 005 803 U1 bekannt. Die Gebrauchsmusterschrift DE 20 005 803 U1 zeigt ein Befestigungselement zum Befestigen einer Verdampferplatte an der Rückwand einer Kühlgutkammer eines Kühlgeräts.

Es ist die Aufgabe der vorliegenden Erfindung, ein Kältegerät mit verbesserten thermischen Eigenschaften zu schaffen.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Diese Aufgabe wird durch die Merkmale der unabhängigen Ansprüche gelöst. Vorteilhafte Weiterbildungen sind Gegenstand der abhängigen Ansprüche.

Gemäß einem Aspekt betrifft die Erfindung ein Kältegerät mit einem Gehäuse das einen Innenraum des Kältegeräts umgibt, und mit einem in dem Innenraum angeordneten Verdampfer. In einer Innenwand des Gehäuses ist eine Einwölbung ausgebildet. Der Verdampfer ist an dem Gehäuse über einen Führungskörper befestigt, der in der Einwölbung der Innenwand angeordnet ist.

Der in der Einwölbung angeordnete Führungskörper ermöglicht, den Verdampfer in unterschiedlichen Positionen innerhalb des Gehäuses anzuordnen. Insbesondere kann der Verdampfer während der Herstellung des Kältegeräts in einer anderen Position positioniert sein als während des bestimmungsgemäßen Betriebs des Kältegeräts nach seiner Fertigstellung. Dies ermöglicht beispielsweise eine beidseitige Umströmung des Verdampfer während des bestimmungsgemäßen Betriebs des Kältegerätes.

Gemäß einer Ausführungsform ist der Führungskörper in der Einwölbung axial bewegbar. Dies ermöglicht auf besonders einfache Weise, den Abstand zwischen der Innenwand und dem Verdampfer während des Herstellungsprozesses zu variieren.

Gemäß einer Ausführungsform weist die Einwölbung eine geschlossene Innenwandung auf oder ist schaumdicht ausgeführt. Mit anderen Worten ausgedrückt bildet die Einwölbung keinen Durchbruch durch die Innenwand, sodass beim Einschäumen des Gehäuses mit Isolierschaum ein hinter der Einwölbung liegender Isolationsschaum in die Einwölbung nicht eindringen kann.

Es weisen die Einwölbung einen Anschlag und der Führungskörper ein Anschlagelement auf. Der Anschlag und das Anschlagelement wirken so zusammen, dass eine axiale Bewegung des Führungskörpers in der Einwölbung in einer ersten Richtung durch ein Anschlagen des Anschlagelements an dem Anschlag
begrenzt ist. Dies bewirkt, dass der Führungskörper in der Einwölbung gehalten ist und nicht vollständig aus der Einwölbung rutschen kann.

Gemäß einer Ausführungsform ist in der Einwölbung der Innenwand ein elastisches Element angeordnet, um den Führungskörper mit einer in axialer Richtung wirkenden Kraft zu beaufschlagen. Die Kraft drückt den Führungskörper in Richtung aus der Einwölbung heraus. Dies bewirkt, dass sich der Verdampfer nur so lange in der ersten Position befindet, wie er in die erste Position gedrückt wird oder in der ersten Position festgehalten wird, beispielsweise aufgrund einer Verrastung, und sich ansonsten selbsttätig in die zweite Position bewegt.

Gemäß einer Ausführungsform ist der Führungskörper zumindest teilweise elastisch ausgebildet. Dies ermöglicht, den Führungskörper mit der Kraft in Richtung aus der Einwölbung heraus zu beaufschlagen. Den Führungskörper elastisch auszubilden stellt eine alternative oder ergänzende Maßnahme zu dem Anordnen des elastischen Elements in der Einwölbung dar.

Gemäß einer Ausführungsform ist der Führungskörper vorgespannt in der Einwölbung angeordnet, so dass auf den Führungskörper eine Kraft in axialer Richtung wirkt, die den Führungskörper beispielsweise aus der Einwölbung heraus drückt.

Gemäß einer Ausführungsform ist in dem Innenraum ein Lüfter so angeordnet, dass ein mit Hilfe des Lüfters erzeugter Luftstrom zumindest zwischen dem Verdampfer und der Innenwand vorbeiströmt.

Gemäß einer Ausführungsform ist der Verdampfer ein Plattenverdampfer, ein Rohrverdampfer oder ein Rollbondverdampfer. Dies trägt dazu bei, das Kältegerät auf einfache Weise herstellen zu können.

Gemäß einer Ausführungsform weist der Führungskörper stirnseitig ein Befestigungsmittel zum Halten des Verdampfers auf. Dies ermöglicht auf besonders einfache Weise, den Verdampfer an dem Führungskörper zu befestigen. Das Befestigungsmittel kann derart elastisch ausgebildet sein, dass Vibrationen, die während des Betriebs an dem Verdampfer auftreten, nicht auf das Gehäuse übertragen werden.

Gemäß einer Ausführungsform umfasst ein dem Verdampfer zugewandter Innenwandbereich der Innenwand zumindest eine Verformung. Die Innenwand kann beispielsweise den Innenraum zumindest teilweise begrenzen und einen Innenhülle bilden. Die Verformung des Innenwandbereichs bewirkt, dass während des Betriebs des Kältegeräts ein Luftstrom zwischen dem Verdampfer und der Innenwand aufgrund von beispielsweise einer örtlich turbulenten Luftströmung abgelenkt wird und zumindest teilweise auf den Verdampfer gerichtet wird, wodurch ein Wärmeaustausch zwischen dem Innenraum und dem Verdampfer verbessert werden kann. Die örtlich turbulente Luftströmung kann beispielsweise durch eine Verformung eines dem Verdampfer benachbarten Innenwandbereichs einer Innenwand des Kältegerätes erzielt werden. Umfasst diese Verformung eine Struktur, welche zumindest teilweise ein Negativabdruck einer Rückseite des Verdampfers, insbesondere einer Verdampferschlange oder eines Kältemittelkanals, ist, so kann zwischen der Rückseite des Verdampfers und dem Innenwandbereich mit der Verformung ein einer Form des Verdampfers angepasster und daher turbulenter Luftstrom erzeugt werden. Eine derartige Verformung der Innenwand kann besonders vorteilhaft bereits beim Einbringen von Isolierschaum in einen durch die Innenwand und eine Außenhülle des Kältegerätes begrenzten Raum erzeugt werden. Wird beim Einschäumen die Rückseite des Verdampfers gegen die Innenwand gepresst, so wird die Innenwand aufgrund des nach Außen weisenden Schaumdrucks gemäß einer Struktur der Rückseite des Verdampfers, beispielsweise gemäß einem Verlauf einer Verdampferschlange, verformt. Nach dem Einbringen von Schaum kann der Verdampfer von der Innenwand wieder beabstandet werden.

Gemäß einer Ausführungsform umfasst die Verformung einen Negativabdruck einer dem Innenwandbereich zugewandten Seite des Verdampfers. Unter "Negativabdruck" ist eine Struktur in dem Innenwandbereich zu verstehen, welche eine Struktur der dem Innenwandbereich zugewandten Seite des Verdampfers aufnimmt. Umfasst die der dem Innenwandbereich zugewandten Seite des Verdampfers beispielsweise eine Erhebung, so ist der Negativabdruck durch eine Ausbuchtung gebildet, welche die Erhebung zumindest teilweise aufnehmen kann.

Gemäß einer Ausführungsform ist die Verformung ein Negativabdruck einer Erhebung, beispielsweise einer durch eine Verdampferschlange oder durch einen Kältemittelkanal des Verdampfers gebildeten Erhebung.

Gemäß einer Ausführungsform ist die die Erhebung durch eine Rohrschlange oder durch einen Kältemittelkanal oder durch eine Rollbond-Anordnung des Verdampfers gebildet.

Gemäß einer Ausführungsform umfasst die Verformung zumindest eine Einbuchtung und/oder eine Ausbuchtung. Die Ausbuchtung kann beispielsweise ein Negativabdruck eines Zwischenraums zwischen benachbarten Abschnitten einer Verdampferschlange oder zwischen benachbarten Kältemittelkanälen sein.

Gemäß einer Ausführungsform umfasst der Innenwandbereich eine Mehrzahl von Verformungen, welche parallele Kanäle, insbesondere parallele Längskanäle oder parallele Querkanäle, bilden. Die Verformungen können beispielsweise einem Verlauf der Verdampferschlange oder einem Verlauf der Kältemittelkanäle entsprechen.

Gemäß einer Ausführungsform ist die Verformung vorgesehen, bei Beaufschlagung mit einem Luftstrom eine Luftstromkomponente in Richtung einer dem Innenwandbereich zugewandten Seite des Verdampfers zu erzeugen. Der Luftstrom kann beispielsweise mittels eines in dem Innenraum angeordneten Ventilators erzeugt werden. Bei dem Luftstrom kann es sich jedoch auch um eine Wärmeströmung handeln.

Gemäß einer Ausführungsform umfasst der Innenwandbereich eine räumliche Ausdehnung, welche gleich oder kleiner als ein Querschnitt des Verdampfers ist. Auf diese Weise kann vorteilhaft eine örtliche Luftströmung erzeugt werden.

Gemäß einer Ausführungsform korrespondiert die Verformung in dem Innenwandbereich zu einer Verformung an einer dem Innenwandbereich zugewandten Seite des Verdampfers. In anderen Worten stellt die Verformung in dem Innenwandbereich eine Negativ-Form der Verformung an dem Verdampfer dar. Dies trägt dazu bei, dass der Luftstrom zumindest teilweise auf den Verdampfer gerichtet ist. Ferner ermöglicht dies eine besonders einfache Herstellung der Verformung, und zwar indem die Verformung an dem Verdampfer als Form für die Ausbildung der Verformung in dem Innenwandbereich verwendet wird.

Gemäß einem Aspekt betrifft die Erfindung die Herstellung des Kältegeräts. Dabei wird die Einwölbung in der Innenwand des Gehäuses ausgebildet. Der Führungskörper zum Befestigen des Verdampfers wird in der Einwölbung angeordnet. Dies trägt dazu bei, den Verdampfer auf besonders einfache Weise an dem Gehäuse zu befestigen.

Gemäß einer Ausführungsform wird vor oder nach dem Anordnen des Führungskörpers in der Einwölbung der Verdampfer an dem Führungskörper befestigt. Dies trägt zu einer besonders einfachen Montierbarkeit des Verdampfers bei.

Gemäß einer Ausführungsform wird der Verdampfer in eine erste Position gebracht. Hinter die Innenwand wird ein Isolierschaum eingeschäumt. Anschließend wird der Verdampfer in eine zweite Position gebracht, in der der Abstand zwischen dem Verdampfer und der Innenwand, hinter der Isolierschaum eingebracht ist, größer ist als in der ersten Position. Dies trägt zu einer einfachen Herstellbarkeit des Kältegeräts bei. Ferner trägt dies zu einem hohen Wirkungsgrad des Kältegeräts bei, da in der zweiten Position der Wirkungsgrad des Verdampfers besser ist als in der ersten Position.

Gemäß einer weiteren Ausführungsform wird der Verdampfer mit Hilfe des Führungskörpers in der Einwölbung in der ersten und/oder zweiten Position gehalten. In seiner Bewegung zwischen der ersten und der zweiten Position wird der Verdampfer von dem Führungskörper geführt. Auf diese Weise kann der Verdampfer einfach in die erste oder die zweite Position gebracht werden.

Gemäß einer weiteren Ausführungsform wird der Verdampfer mit Hilfe einer externen Führungsvorrichtung in dem Innenraum in der ersten und/oder zweiten Position gehalten und/oder der Verdampfer wird in seiner Bewegung zwischen der ersten und der zweiten Position von der externen Führungsvorrichtung geführt. Die externe Führungsvorrichtung umfasst im Wesentlichen keine Komponenten des Kältegeräts, die während des bestimmungsgemäßen Betriebs nach der Fertigstellung des Kältegeräts in dem Kältegerät enthalten sind. Auf diese Weise kann der Verdampfer einfach in die erste oder die zweite Position gebracht werden. Alternativ dazu können die Führung mit Hilfe des Führungskörpers und die Führung mit Hilfe der externen Führungsvorrichtung miteinander kombiniert werden. Beispielsweise kann der Führungskörper die Bewegung führen und den Verdampfer halten und die externe Führungsvorrichtung kann den Verdampfer bewegen.

Weitere Ausführungsbeispiele werden Bezug nehmend auf die beiliegenden Zeichnungen erläutert. Es zeigen:
- Fig. 1: eine Ausführungsform eines Kältegeräts mit einem Verdampfer;
- Fig. 2: eine Ausführungsform des Kältegeräts mit dem Verdampfer in einer ersten Position;
- Fig. 3: eine Ausführungsform des Kältegeräts mit dem Verdampfer in einer zweiten Position;
- Fig. 4: eine Ausführungsform des Kältegeräts mit dem Verdampfer in der zweiten Position mit einem elastischen Element;
- Fig. 5: eine Ausführungsform des Kältegeräts mit dem Verdampfer in der zweiten Position;
- Fig. 6: eine Ausführungsform des Kältegeräts mit dem Verdampfer in der ersten Position;
- Fig. 7: eine Ausführungsform des Kältegeräts mit dem Verdampfer in der zweiten Position;
- Fig. 8: eine Ausführungsform des Kältegeräts gemäß Figur 7 mit einem Lüfter.

Elemente gleicher Konstruktion oder Funktion sind figurenübergreifend mit den gleichen Bezugszeichen gekennzeichnet.

Figur 1 zeigt eine Teilansicht eines Schnitts durch ein Kältegerät 10. Das Kältegerät 10 ist beispielsweise ein Haushaltskältegerät, insbesondere ein Kühlschrank. Das Kältegerät 10 weist ein Gehäuse 12 auf, das einen Innenraum 14 umschließt. In dem Innenraum 14 ist ein Verdampfer 16 angeordnet. Der Verdampfer 16 kann mit nicht dargestellten Zu- und Ableitungen sowie mit elektrischen Leitungen zum Steuern oder Regeln des Verdampfers 16 verbunden sein.

Der Innenraum 14 eignet sich zum Kühlen von Kühlgut, beispielsweise von Lebensmitteln. Der Verdampfer 16 nimmt in dem Innenraum 14 Wärmeenergie auf und transportiert diese ab, so dass der Innenraum 14 mit Hilfe des Verdampfers 16 gekühlt wird. In dem Verdampfer 16 wird eine Kühlflüssigkeit bewegt, die schon bei geringen Temperaturen, beispielsweise der Temperatur des Kühlguts, verdampft. Wird die gasförmige Kühlflüssigkeit abgepumpt, so sinkt die mittlere kinetische Energie des Gesamtsystems, was einer tieferen Temperatur und damit einer Kühlung gleichbedeutend ist.

Der Verdampfer 16 ist beispielsweise als Rohrverdampfer, Rollbondverdampfer oder Plattenverdampfer, insbesondere mit einer Verdampferschlange ausgebildet. Der Verdampfer 16 ist mit Hilfe einer Führungsanordnung 21 an dem Gehäuse 12 befestigt. Die Führungsanordnung 21 hält den Verdampfer 16 und ermöglicht eine Bewegung des Verdampfers 16, durch die ein Abstand zwischen dem Verdampfer 16 und einer Innenwand 19 des Innenraums 14 veränderbar ist.

Die Führungsanordnung 21 umfasst vorzugsweise ein, zwei oder mehr Führungskörper 22 und dazu korrespondierende Einwölbungen 24, in denen die Führungskörper 22 geführt sind. Der Verdampfer 16 ist an den Führungskörpern 22 mit Hilfe von Befestigungsmitteln 20 festgelegt, die vorzugsweise zumindest teilweise elastisch ausgebildet sind, beispielsweise gummiartig, so dass Vibrationen des Verdampfers 16 nicht auf das Gehäuse 12 übertragen werden. Dies trägt zu einer geringen Geräuschentwicklung während des Betriebs des Kältegeräts 10 bei. Die Führungskörper 22 sind zumindest teilweise in Einwölbungen 24 des Gehäuses 12 angeordnet. Die Führungskörper 22 sind beispielsweise kolbenförmig und die Einwölbungen 24 sind beispielsweise zylinderförmig ausgebildet. Die Führungskörper 22 sind in den Einwölbungen 24 bewegbar geführt, insbesondere in axialer Richtung. Alternativ dazu kann die Führungsanordnung 21 auch anders ausgebildet sein.

Das Gehäuse 12 weist den Einwölbungen 24 zugeordnete Anschläge 26 auf, die beispielsweise nasen- oder schulterförmig ausgebildet sind und in radialer Richtung in die entsprechende Einwölbung 24 ragen. Die Führungskörper 22 weisen zu den Anschlägen 26 korrespondierende Anschlagelemente 28 auf. Die Anschläge 26 beschränken in Zusammenwirken mit den Anschlagelementen 28 die Bewegung der Führungskörper 22 in axialer Richtung und verhindern so, dass die Führungskörper 22 aus den Einwölbungen 24 rutschen.

Figur 1 zeigt die Führungsanordnung 21 in maximal ausgefahrenem Zustand. Das heißt, dass ein Abstand zwischen dem Verdampfer 16 und der ihm nächstgelegenen Innenwand 19 nahezu maximal oder maximal ist. Der Verdampfer 16 befindet sich beispielsweise bei bestimmungsgemäßem Gebrauch des Kältegeräts 10 nach der Fertigstellung in ausgefahrenem Zustand. Dies ermöglicht, dass die Luft in dem Innenraum 14 beide Seiten des Verdampfers 16 umströmt, was einen hohen Wirkungsgrad des Verdampfers 16 begünstigt.

Figur 2 zeigt das Kältegerät 10 mit dem Verdampfer 16 gemäß Figur 1 in eingeschobenem Zustand, in dem der Abstand zwischen dem Verdampfer 16 und der Innenwand kleiner ist als in ausgefahrenem Zustand. Der Verdampfer 16 befindet sich beispielsweise während der Fertigung des Kältegeräts 10 in eingeschobenem Zustand, in welchem ein Abstand zur Innenwand am geringsten ist.

Figur 3 zeigt das Kältegerät 10 mit dem Verdampfer 16 gemäß Figur 1 in ausgefahrenem Zustand, in welchem ein Abstand zur Innenwand am größten ist.

Figur 4 zeigt eine Ausführungsform des Kältegeräts 10 gemäß den Figuren 1 bis 3, bei der die Führungsanordnung 21 ein elastisches Element 34 umfasst. Das elastische Element 34 ist einerseits teilweise in einer Einwölbung der Führungskörper 22 angeordnet und stützt sich andererseits an einem Boden der Einwölbungen 24 ab. Das elastische Element 34 ist derart vorgespannt, dass eine Kraft auf die Führungskörper 22 wirkt, die die Führungskörper 22 in Richtung ihres ausgefahrenen Zustands drückt. Dies ermöglicht, dass die Führungsanordnung 21 den Verdampfer 16 beispielsweise selbsttätig in den ausgefahrenen Zustand bringt. Alternativ oder zusätzlich zu dem elastischen Element 34 können auch die Führungskörper 22 ganz oder teilweise aus einem elastischen Material, beispielsweise Gummi, gebildet sein und aufgrund ihrer eigenen Elastizität und/oder aufgrund des elastischen Elements 34 in der Einwölbung 24 vorgespannt sein.

Die Figuren 5 und 6 zeigen ein alternatives Ausführungsbeispiel, das bis auf die Form des Verdampfers 16 strukturell und funktionell dem Ausführungsbeispiel gemäß den Figuren 1 bis 3 entspricht. Im Gegensatz zu den vorstehend erläuterten Ausführungsbeispielen weist der Verdampfer 16 Vorwölbungen 36 auf, an denen der Verdampfer 16 uneben ist und sich in Richtung hin zu der Innenwand 19 wölbt. Die Vorwölbungen 36 können beispielsweise konstruktiv bedingt sein und rohrförmige Kanäle zum Zirkulieren von Kühlflüssigkeit sein. Alternativ dazu können die Vorwölbungen 36 ausgebildet werden, um eine Luftzirkulation in dem Innenraum 14 günstig zu beeinflussen, was nachfolgend anhand der Figuren 7 und 8 näher erläutert wird.

Figur 7 zeigt das Ausführungsbeispiel gemäß Figur 6, wobei sich der Verdampfer 16 in ausgefahrenem Zustand befindet und wobei an der Innenwand 19 ein Verformungsbereich 32 gebildet ist. Der Verformungsbereich 32 weist Einwölbungen 37 auf, die zu den Vorwölbungen 36 korrespondieren. Die Einwölbung 37 entstehen beispielsweise beim Einschäumen von Isolierschaum hinter die Innenwand 19, beispielsweise die Einwölbungen 37 als Negativ-Abdrücke der Vorwölbungen 36 gebildet werden.

Figur 8 zeigt das Ausführungsbeispiel gemäß Figur 7, wobei zusätzlich ein Lüfter 38 in dem Innenraum 14 angeordnet ist, der einen Luftstrom, insbesondere eine Luftzirkulation, in dem Innenraum 14 erzeugt. Dabei strömt die Luft in dem Innenraum 14 im Wesentlichen in einer ersten Strömungsrichtung 40 und in einer zweiten Strömungsrichtung 42. In der ersten Strömungsrichtung 40 nimmt die Luft Wärme des Kühlguts auf und wird von dem Lüfter 38 angesaugt. In der zweiten Strömungsrichtung 42 strömt die Luft zwischen dem Verdampfer 16 und der Innenwand 19 hindurch und gibt die aufgenommene Wärme an den Verdampfer 16 ab und kühlt dadurch selbst ab. Nachfolgend nimmt die abgekühlte Luft wieder Wärmeenergie von dem Kühlgut auf.

Die Vorwölbungen 36 und die dazu korrespondierenden Einwölbungen 37 bewirken, dass die Luft in der zweiten Strömungsrichtung 42 nicht geradlinig, sondern turbulent an dem Verdampfer 16 vorbeiströmt. Dabei wird eine Oberfläche des Verdampfers 16 teilweise unter relativ großen Winkeln angeströmt, was sich günstig auf die Wärmeübertragung auswirkt. Diese ist beispielsweise maximal, wenn die Luft in einem rechten Winkel auf den Verdampfer 16 trifft, und minimal, wenn die Luft parallel zu dem Verdampfer 16 an dem Verdampfer 16 vorbeiströmt.

### Bezugszeichenliste

- 10: Kältegerät
- 12: Gehäuse
- 14: Innenraum
- 16: Verdampfer
- 19: Innenwand
- 20: Befestigungsmittel
- 21: Führungsanordnung
- 22: Führungskörper
- 24: Einwölbung
- 26: Anschlag
- 28: Anschlagelement
- 30: Einschäumrichtung
- 32: Verformungsbereich
- 34: elastisches Element
- 36: Vorwölbung
- 37: Einwölbung
- 38: Lüfter
- 40: erste Strömungsrichtung
- 42: zweite Strömungsrichtung

## Patentansprüche

1. Kältegerät (10) mit einem Gehäuse (12), das einen Innenraum (14) des Kältegeräts (10) umgibt, und mit einem in dem Innenraum (14) angeordneten Verdampfer (16), wobei in einer Innenwand (19) des Gehäuses (12) eine Einwölbung (24) ausgebildet ist und der Verdampfer (16) an dem Gehäuse (12) über einen Führungskörper (22), der in der Einwölbung (24) der Innenwand (19) angeordnet ist, befestigt ist, **dadurch gekennzeichnet, dass** die Einwölbung (24) einen Anschlag (26) aufweist, dass der Führungskörper (22) ein Anschlagelement (28) aufweist und dass der Anschlag (26) und das Anschlagelement (28) so zusammenwirken, dass eine axiale Bewegung des Führungskörpers (22) aus der Einwölbung (24) heraus durch ein Anschlagen des Anschlagelements (28) an dem Anschlag (26) begrenzt ist.

2. Kältegerät (10) nach Anspruch 1, **dadurch gekennzeichnet, dass** der Führungskörper (22) in der Einwölbung (24) axial bewegbar ist.

3. Kältegerät (10) nach einem der vorstehenden Ansprüche, **dadurch gekennzeichnet, dass** die Einwölbung (24) eine geschlossene Innenwandung aufweist oder schaumdicht ist.

4. Kältegerät (10) nach einem der vorstehenden Ansprüche, **dadurch gekennzeichnet, dass** in der Einwölbung (24) ein elastisches Element (34) angeordnet ist, um den Führungskörper (22) mit einer in axialer Richtung wirkenden Kraft zu beaufschlagen.

5. Kältegerät (10) nach einem der vorstehenden Ansprüche, **dadurch gekennzeichnet, dass** der Führungskörper (22) zumindest teilweise elastisch ausgebildet ist.

6. Kältegerät (10) nach einem der vorstehenden Ansprüche, **dadurch gekennzeichnet, dass** der Führungskörper (22) vorgespannt in der Einwölbung (24) angeordnet ist.

7. Kältegerät (10) nach einem der vorstehenden Ansprüche, **dadurch gekennzeichnet, dass** in dem Gehäuse (12) ein Lüfter (38) angeordnet ist, um einen zumindest zwischen dem Verdampfer (16) und der Innenwand (19) vorbeiströmenden Luftstrom zu erzeugen.

8. Kältegerät (10) nach einem der vorstehenden Ansprüche, **dadurch gekennzeichnet, dass** der Verdampfer (16) ein Plattenverdampfer, ein Rohrverdampfer oder ein Rollbondverdampfer ist.

9. Kältegerät (10) nach einem der vorstehenden Ansprüche, **dadurch gekennzeichnet, dass** der Führungskörper (22) stirnseitig ein Befestigungsmittel (20) zum Halten des Verdampfers (16) aufweist.

10. Kältegerät (10) nach einem der vorstehenden Ansprüche, **dadurch gekennzeichnet, dass** ein dem Verdampfer (16) zugewandter Innenwandbereich (19) der Innenwand (18) zumindest eine Verformung (36, 37) aufweist.

11. Kältegerät (10) nach Anspruch 10, **dadurch gekennzeichnet, dass** die Verformung (36, 37) einen Negativabdruck einer dem Innenwandbereich (19) zugewandten Seite des Verdampfers (16) umfasst.

12. Kältegerät (10) nach Anspruch 10 oder 11, **dadurch gekennzeichnet, dass** die Verformung (36, 37) ein Negativabdruck einer Erhebung (16) einer dem Innenwandbereich (19) zugewandten Seite des Verdampfers (16) ist.

13. Kältegerät (10) nach Anspruch 10, 11 oder 12, **dadurch gekennzeichnet, dass** die Erhebung (16) durch eine Rohrschlange oder durch einen Kältemittelkanal oder durch eine Rollbond-Anordnung des Verdampfers (16) gebildet ist.

14. Kältegerät (10) nach einem der vorstehenden Ansprüche 10 bis 13, **dadurch gekennzeichnet, dass** die Verformung (36, 27) zumindest eine Einbuchtung (37) und/oder eine Ausbuchtung (36) umfasst.

15. Kältegerät (10) nach einem der vorstehenden Ansprüche 10 bis 14, **dadurch gekennzeichnet, dass** der Innenwandbereich (19) eine Mehrzahl von Verformungen (36, 37) aufweist, welche parallele Kanäle, insbesondere parallele Längskanäle oder parallele Querkanäle, bilden.

16. Kältegerät (10) nach einem der vorstehenden Ansprüche 10 bis 15, **dadurch gekennzeichnet, dass** die Verformung (36, 37) vorgesehen ist, bei Beaufschlagung mit einem Luftstrom eine Luftstromkomponente in Richtung einer dem Innenwandbereich (19) zugewandten Seite des Verdampfers (16) zu erzeugen.

17. Kältegerät (10) nach einem der vorstehenden Ansprüche 10 bis 16, **dadurch gekennzeichnet, dass** der Innenwandbereich (19) eine räumliche Ausdehnung aufweist, welche gleich oder kleiner als ein Querschnitt des Verdampfers (16) ist.

18. Verfahren zum Herstellen eines Kältegerätes (10) nach Anspruch 1, **gekennzeichnet durch:**
Ausbilden einer Einwölbung mit einem Anschlag (26) in einer Innenwand (19) eines Gehäuses (12) des Kältegerätes (10) und
Anordnen eines Führungskörpers (22) mit einem Anschlagelement (28) in der Einwölbung (24) der Innenwand (19) zum Befestigen eines Verdampfers (16), wobei der Anschlag (26) und das Anschlagelement (28) so zusammenwirken, dass eine axiale Bewegung des Führungskörpers (22) aus der Einwölbung (24) heraus durch ein Anschlagen des Anschlagelements (28) an dem Anschlag (26) begrenzt ist.

19. Verfahren nach Anspruch 18, **gekennzeichnet durch**:
Befestigen des Verdampfers (16) an dem Führungskörper (22) nach oder vor dem Anordnen des Führungskörpers (22) in der Einwölbung (24).

## Claims

1. Refrigeration appliance (10) with a housing (12) which surrounds an interior (14) of the refrigeration appliance (10), and with an evaporator (16) arranged in the interior (14), wherein a concave section (24) is embodied in an inner wall (19) of the housing (12) and the evaporator (16) is fastened on the housing (12) via a guide body (22) which is arranged in the concave section (24) of the inner wall (19), **characterised in that** the concave section (24) has an end stop (26), that the guide body (22) has an end stop element (28) and that the end stop (26) and the end stop element (28) interact in such a manner that an axial movement of the guide body (22) out from the concave section (24) is restricted by the end stop element (28) striking against the end stop (26).

2. Refrigeration appliance (10) according to claim 1, **characterised in that** the guide body (22) is axially moveable in the concave section (24).

3. Refrigeration appliance (10) according to one of the preceding claims, **characterised in that** the concave section (24) has a closed interior wall or is sealed by foam.

4. Refrigeration appliance (10) according to one of the preceding claims, **characterised in that** an elastic element (34) is arranged in the concave section (24) in order to apply a force acting in the axial direction to the guide body (22).

5. Refrigeration appliance (10) according to one of the preceding claims, **characterised in that** the guide body (22) is embodied as at least partially elastic.

6. Refrigeration appliance (10) according to one of the preceding claims, **characterised in that** the guide body (22) is arranged so that it is pretensioned in the concave section (24).

7. Refrigeration appliance (10) according to one of the preceding claims, **characterised in that** a fan (38) is arranged in the housing (12) in order to generate an air flow which flows past at least between the evaporator (16) and the inner wall (19).

8. Refrigeration appliance (10) according to one of the preceding claims, **characterised in that** the evaporator (16) is a plate evaporator, a tube evaporator or a roll bond evaporator.

9. Refrigeration appliance (10) according to one of the preceding claims, **characterised in that** the guide body (22) has a fastening means (20) on an end face for retaining the evaporator (16).

10. Refrigeration appliance (10) according to one of the preceding claims, **characterised in that** an inner wall region (19) of the inner wall (18) facing towards the evaporator (16) has at least one deformation (36, 37).

11. Refrigeration appliance (10) according to claim 10, **characterised in that** the deformation (36, 37) comprises a negative imprint of a side of the evaporator (16) facing towards the inner wall region (19).

12. Refrigeration appliance (10) according to claim 10 or 11, **characterised in that** the deformation (36, 37) is a negative imprint of a raised section (16) of a side of the evaporator (16) facing towards the inner wall region (19).

13. Refrigeration appliance (10) according to claim 10, 11 or 12, **characterised in that** the raised section (16) is formed by a tube coil or by a coolant duct or by a roll bond arrangement of the evaporator (16).

14. Refrigeration appliance (10) according to one of the preceding claims 10 to 13, **characterised in that** the deformation (36, 27) comprises at least one indentation (37) and/or protrusion (36).

15. Refrigeration appliance (10) according to one of the preceding claims 10 to 14, **characterised in that** the inner wall region (19) has a plurality of deformations (36, 37), which form parallel ducts, in particular parallel longitudinal ducts or parallel transverse ducts.

16. Refrigeration appliance (10) according to one of the preceding claims 10 to 15, **characterised in that** the deformation (36, 37) is provided to generate an air flow component in the direction of a side of the evaporator (16) facing towards the inner wall region (19) when an air flow is applied.

17. Refrigeration appliance (10) according to one of the preceding claims 10 to 16, **characterised in that** the inner wall region (19) has a spatial extent which is equal to or less than a cross-section of the evaporator (16).

18. Method for manufacturing a refrigeration appliance (10) according to claim 1, **characterised by**:
Forming a concave section with an end stop (26) in an inner wall (19) of a housing (12) of the refrigeration appliance (10) and
Arranging a guide body (22) with an end stop element (28) in the concave section (24) of the inner wall (19) for fastening an evaporator (16), wherein the end stop (26) and the end stop element (28) interact in such a manner that an axial movement of the guide body (22) out from the concave section (24) is restricted by the end stop element (28) striking against the end stop (26).

19. Method according to claim 18, **characterised by**:
Fastening the evaporator (16) on the guide body (22) after or before the guide body (22) is arranged in the concave section (24).

## Revendications

1. Appareil frigorifique (10) avec un corps (12) entourant l'espace intérieur (14) de l'appareil frigorifique (10) et avec un évaporateur (16) disposé dans l'espace intérieur (14), une cavité (24) étant réalisée dans une paroi interne (19) du corps (12), et l'évaporateur (16) étant fixé sur le corps (12) par un corps de guidage (22), lequel est agencé dans la cavité (24) de la paroi interne (19), **caractérisé en ce que** la cavité (24) présente un arrêt (26), **en ce que** le corps de guidage (22) présente un élément d'arrêt (28) et **en ce que** l'arrêt (26) et l'élément d'arrêt (28) coopèrent de telle sorte qu'un mouvement axial du corps de guidage (22) hors de la cavité (24) est limité par la frappe de l'élément d'arrêt (28) sur l'arrêt (26).

2. Appareil frigorifique (10) selon la revendication 1, **caractérisé en ce que** le corps de guidage (22) peut se déplacer axialement dans la cavité (24).

3. Appareil frigorifique (10) selon l'une des revendications précédentes, **caractérisé en ce que** la cavité (24) présente une cloison interne fermée ou est étanche à la mousse.

4. Appareil frigorifique (10) selon l'une des revendications précédentes, **caractérisé en ce que** dans la cavité (24) se trouve un élément élastique (34) pour solliciter le corps de guidage (22) avec une force agissant dans la direction axiale.

5. Appareil frigorifique (10) selon l'une des revendications précédentes, **caractérisé en ce que** le corps de guidage (22) est réalisé au moins partiellement élastique.

6. Appareil frigorifique (10) selon l'une des revendications précédentes, **caractérisé en ce que** le corps de guidage (22) est disposé précontraint dans la cavité (24).

7. Appareil frigorifique (10) selon l'une des revendications précédentes, **caractérisé en ce que** dans le corps (12) est disposé un ventilateur (38) produisant un courant d'air passant au moins entre l'évaporateur (16) et la paroi interne (19).

8. Appareil frigorifique (10) selon l'une des revendications précédentes, **caractérisé en ce que** l'évaporateur (16) est un évaporateur à plaques, un évaporateur tubulaire ou un évaporateur Rollbond.

9. Appareil frigorifique (10) selon l'une des revendications précédentes, **caractérisé en ce que** le corps de guidage (22) présente côté frontal un moyen de fixation (20) pour le maintien de l'évaporateur (16).

10. Appareil frigorifique (10) selon l'une des revendications précédentes, **caractérisé en ce qu'**une zone de paroi interne, de la paroi intérieure (18), tournée vers l'évaporateur (16) présente au moins une déformation (36, 37).

11. Appareil frigorifique (10) selon la revendication 10, **caractérisé en ce que** la déformation (36, 37) comprend le négatif d'un côté de l'évaporateur (16) tourné vers la zone de paroi interne (19).

12. Appareil frigorifique (10) selon la revendication 10 ou 11, **caractérisé en ce que** la déformation (36, 37) est le négatif de l'élévation (16) d'un côté de l'évaporateur (16) tourné vers la zone de paroi interne (19).

13. Appareil frigorifique (10) selon la revendication 10, 11 ou 12, **caractérisé en ce que** l'élévation (16) est formée par un serpentin ou par un canal de milieu réfrigérant ou par un agencement Rollbond de l'évaporateur (16).

14. Appareil frigorifique (10) selon l'une des revendications précédentes 10 à 13, **caractérisé en ce que** la déformation (36, 27) comprend au moins un creux (37) et/ou une bosse (36).

15. Appareil frigorifique (10) selon l'une des revendications précédentes 10 à 14, **caractérisé en ce que** la zone de paroi interne (19) présente une pluralité de déformations (36, 37), lesquelles forment des canaux parallèles, en particulier des canaux longitudinaux parallèles ou des canaux transversaux parallèles.

16. Appareil frigorifique (10) selon l'une des revendications précédentes 10 à 15, **caractérisé en ce que** la déformation (36, 37) est prévue pour produire, par sollicitation par un courant d'air, une composante de courant d'air dans la direction d'un côté de l'évaporateur (16) tourné vers la zone de paroi interne (19).

17. Appareil frigorifique (10) selon l'une des revendications précédentes 10 à 16, **caractérisé en ce que** la zone de paroi interne (19) présente une élongation spatiale, laquelle est égale ou plus petite qu'une section de l'évaporateur (16).

18. Procédé de fabrication d'un appareil frigorifique (10) selon la revendication 1, **caractérisé par**:
la réalisation d'une cavité avec un arrêt (26) dans la paroi interne (19) d'un corps (12) de l'appareil frigorifique (10), et
la disposition d'un corps de guidage (22) avec un élément d'arrêt (28) dans la cavité (24) de la paroi interne (19) pour la fixation d'un évaporateur (16), l'arrêt (26) et l'élément d'arrêt (28) coopérant de telle sorte qu'un mouvement axial du corps de guidage (22) hors de la cavité (24) soit limité par la frappe de l'élément d'arrêt (28) sur l'arrêt (26).

19. Procédé selon la revendication 18, **caractérisé par**:
la fixation de l'évaporateur (16) sur le corps de guidage (22) après ou avant la disposition du corps de guidage (22) dans la cavité (24).
